# EUROPÄISCHE PATENTSCHRIFT

(11) **EP 1 398 112 B1**
(45) Veröffentlichungstag und Bekanntmachung des Hinweises auf die Patenterteilung: **09.11.2005**
(21) Anmeldenummer: 02020267.7
(22) Anmeldetag: 11.09.2002
(51) Int. Cl.: B24C 3/32, B24C 1/10

(54) **Einrichtung und Verfahren zur Strahlbehandlung von Kanalinnenwänden**
Apparatus and process for jet treatment of the interior surfaces of conduits
Appareil et procédé utilisant un fluide sous haute pression pour le traitement des parois intérieures des conduits

(43) Veröffentlichungstag der Anmeldung: 17.03.2004
(73) Patentinhaber: Baiker AG, 8152 Glattbrugg/Zürich (CH)
(72) Erfinder: Baiker, Erwin, 8645 Jona (CH)
(74) Vertreter: Hoeger, Stellrecht & Partner Patentanwälte

(56) Entgegenhaltungen:
- EP-A- 0 882 923
- US-A- 1 504 945
- US-A- 3 485 073
- US-A- 4 706 356

## Beschreibung

Die Erfindung betrifft eine Einrichtung sowie ein Verfahren zur Durchführung einer Strahlbehandlung der Innenwand eines Kanals mit einem Strahl körnigen Materials nach dem Oberbegriff des Anspruchs 1 bzw. dem Oberbegriff des Anspruchs 11.

Eine Einrichtung mit dem Merkmalen des Oberbegriffs des Anspruchs 1 geht aus der US-A-4 706 356 hervor welche als nächster Stand der Technik betrachtet wird.

Das sogenannte Kugelstrahlen ist ein bekanntes Verfahren zur Verbesserung der Festigkeit metallischer Oberflächen; so werden beispielsweise bei der Wartung von Flugzeugen die Tragflügelvorderkanten mit einem Strahl von Metallkugeln beaufschlagt. Aus der US-A-3 485 073 ist es auch schon bekannt, die Wände von Hohlräumen in metallischen Gegenständen einer Strahlbehandlung zu unterziehen, wobei der Kugelstrahl mittels einer einen Längskanal aufweisenden steifen Lanze in den Hohlraum eingeleitet wird; am vorderen Lanzenende befindet sich eine sogenannte Innenstrahldüse, in die der Lanzenlängskanal mündet und die eine gegenüber der Lanzenachse geneigte Schrägfläche aufweist, welche der Umlenkung des Kugelstrahls dient, so daß dieser quer zur Lanzenlängsachse aus der Strahldüse austritt. Diese bekannte Einrichtung läßt sich zwar zur Durchführung einer Strahlbehandlung der Innenwand gerader Kanäle verwenden, nicht jedoch dann, wenn ein solcher Kanal eine oder mehrere Krümmungen aufweist, so wie dies bei Metallrohren der Fall ist, welche beispielsweise für Stabilisatoren an Kraftfahrzeugen sowie für die Herstellung von Nockenwellen verwendet werden.

Auch die US-A-4 706 356 offenbart nur die Strahlbehandlung der Innenwände von geraden Metallrohren mit Hilfe einer Innenstrahldüse der vorstehend beschriebenen Art, welche am Ende eines flexiblen Schlauchs angebracht ist, der der Zuführung eines Strahls kleiner Metallkugeln dient. Es hat sich aber gezeigt, daß auch eine solche Einrichtung für eine Strahlbehandlung der Innenwände gekrümmter Kanäle ungeeignet ist.

Der Erfindung lag deshalb die Aufgabe zugrunde, eine Einrichtung mit den Merkmalen des Oberbegriffs des Anspruchs 1 zu schaffen, mit der sich die Innenwände von Kanälen, welche eine oder mehrere Krümmungen aufweisen, einer Strahlbehandlung unterziehen lassen, insbesondere die Innenwände von wenigstens eine Krümmung aufweisenden Metallrohren.

Für diesen Zweck wird erfindungsgemäß vorgeschlagen, bei einer solchen Einrichtung die Merkmale des Kennzeichens des Anspruchs 1 zu verwenden, und für bevorzugte Ausführungsformen der erfindungsgemäßen Einrichtung wird ein flexibler Schlauch empfohlen, bei dem es sich insbesondere um einen Gummi- oder Kunststoffschlauch handelt, bevorzugt um einen Polyurethanschlauch. Generell empfehlen sich für den Schlauch solche Kunststoffe, die gegenüber dem durch den Schlauch geleiteten Partikelstrahl hinreichend widerstandsfähig, andererseits aber auch hinreichend flexibel sind, so wie dies bei Polyurethan der Fall ist.

Durch das die Schlauchaußenseite wendelförmig umgebende drahtförmige Element der erfindungsgemäßen Einrichtung wird beim Einschieben dieser Einrichtung in den Kanal und bei einem im Zuge der Strahlbehandlung stattfindenden Verschieben des Schlauchs im Kanal die Gleitreibung zwischen der Kanalwand und dem Schlauch vermindert, so daß diese Gleitreibung deutlich geringer ist als wenn der Schlauch flächig gegen die Kanalwand anliegen würde; dies gilt insbesondere dann, wenn das drahtförmige Element eine von der Schlauchwand abgewandte abgerundete Kuppe aufweist und/oder aus einem eine geringere Gleitreibung verursachenden Werkstoff besteht, insbesondere aus einem hierfür geeigneten Metall oder einem geeigneten reibungsarmen Kunststoff.

Aus der EP-A-0 882 923 ergeben sich Mittel, mit deren Hilfe sich die Reibung zwischen einem Schlauch und einer Fläche, über die der Schlauch gezogen werden soll, vermindern läßt, wobei diese Mittel die Gestalt von mit reibungsmindernden Vorsprüngen versehenen Manschetten haben, welche in erheblichen Abständen voneinander auf dem Schlauch angebracht sind. Als Anwendungsgebiet werden zur Betankung von Flugzeugen verwendete Kraftstoffschläuche genannt, welche über ein Rollfeld gezogen werden müssen.

Schließlich offenbart die US-A-1 504 945 einen Schlauchschutz in Form eines einen Schlauch wendelförmig umgebenden Drahts, dessen Enden an metallischen Gewindemuffen befestigt sind, welche ihrerseits auf die Schlauchenden aufgeschoben und am Schlauch befestigt sind.

Bei bevorzugten Ausführungsformen der erfindungsgemäßen Einrichtung ist der Schlauch zumindest nahezu über seine gesamte, in den Kanal einzuführende Länge mit dem drahtförmigen Element versehen.

Handelt es sich bei dem drahtförmigen Element um ein separates Bauteil, wie dies zu bevorzugen ist, sind die Enden des drahtförmigen Elements in Schlauchlängsrichtung relativ zum Schlauch unverschiebbar gehalten, um beim Verschieben des Schlauchs in dem zu behandelnden Kanal eine Verschiebung der Wendel auf dem Schlauch zu vermeiden.

Besonders bevorzugt werden Ausführungsformen, bei denen das drahtförmige Element von einer den Schlauch umfassenden und auf diesen aufgeschobenen Metall- oder Kunststoff-Schraubenfeder gebildet wird.

Um die Flexibilität des Schlauchs zumindest nicht nennenswert zu beeinträchtigen, ist es vorteilhaft, wenn der Durchmesser des drahtförmigen Elements höchstens gleich der und vorzugsweise kleiner als die Wandstärke des Schlauchs ist.

Damit auch bei relativ stark gekrümmten Kanälen sichergestellt werden kann, daß der Schlauch nicht mit der Kanalwand in Kontakt kommt, zeichnet sich eine besonders vorteilhafte Ausführungsform der erfindungsgemäßen Einrichtung dadurch aus, daß bei geradlinig verlaufendem Schlauch der Abstand einander in Schlauchlängsrichtung benachbarter Schraubenfederabschnitte ungefähr gleich oder kleiner als der Durchmesser des Federdrahts ist, und besonders bevorzugt werden Ausführungsformen, bei denen bei geradem Schlauch einander in Schlauchlängsrichtung benachbarte Schraubenfederabschnitte gegeneinander anliegen.

Ferner wird gemäß der Erfindung ein Verfahren vorgeschlagen, wie es der Anspruch 11 definiert, wonach die erfindungsgemäße Einrichtung in den Kanal eingeführt und während der Strahlbehandlung um die Schlauchachse gedreht sowie entlang des Kanals verschoben wird.

Weitere Merkmale, Vorteile und Einzelheiten der Erfindung ergeben sich aus der beigefügten zeichnerischen Darstellung sowie der nachfolgenden Beschreibung einer besonders vorteilhaften Ausführungsform der erfindungsgemäßen Einrichtung. Die Zeichnung zeigt einen Längsschnitt durch die erfindungsgemäße Einrichtung und durch an diese angrenzende Teile eines Strahlbehandlungsgeräts sowie durch ein zu behandelndes Metallrohr, in das die erfindungsgemäße Einrichtung eingeführt wurde.

In der Zeichnung ist ein S-förmig gekrümmtes Metallrohr 10 dargestellt, dessen Innenwandfläche kugelgestrahlt werden soll, um die Beständigkeit des Rohrs gegenüber Lastwechseln zu erhöhen.

Von einem nicht dargestellten Kugelstrahlgerät wird ein Kugelstrahl in ein in der Zeichnung teilweise dargestelltes Rohr 12 eingespeist, in welches eine Stützhülse 14 eingeschraubt ist. Auf den in der Zeichnung gezeigten Endbereich des Rohrs 12 läßt sich eine Klemmhülse 16 aufschrauben, so daß sich zwischen einem Innenkonus dieser Klemmhülse und einem Außenkonus der Stützhülse 14 ein Schlauch 20 der erfindungsgemäßen Einrichtung einspannen läßt, wobei das Schlauchende durch die Stützhülse 14 elastisch aufgeweitet wird.

Am anderen Ende des Schlauchs 20 ist ein Düsenkörper 22 einer Strahldüse 24 befestigt, wobei der das Schlauchende übergreifende Düsenkörper mit dem Schlauch z. B. verklebt sein kann. In den hülsenförmigen Düsenkörper 22 ist ein Umlenkstück 26 eingesetzt und beispielsweise mittels eines geeigneten Klebstoffs im Düsenkörper festgelegt; dieses Umlenkstück weist eine gegenüber der Schlauchachse 20a um 45° geneigte Prallfläche 26a auf, durch die die Kugeln des Kugelstrahls um 90° umgelenkt werden, so daß sie die Strahldüse 24 durch eine Austrittsöffnung 22a des Düsenkörpers 22 in Richtung des Pfeils A verlassen und auf die Innenwandfläche des Metallrohrs 10 auftreffen, wenn die erfindungsgemäße Einrichtung in das Rohr 10 eingeschoben ist. Um einen Stau der Kugeln im Rohrinneren zu verhindern, muß natürlich der Außendurchmesser des Düsenkörpers 22 im Bereich seines freien Endes deutlich kleiner sein als der Innendurchmesser des Metallrohrs 10.

Der insbesondere aus Polyurethan bestehende Schlauch 20 der erfindungsgemäßen Einrichtung ist mit einer metallischen Schraubenfeder 30 ummantelt, die sich als Ganzes gegenüber dem Schlauch 20 deshalb nicht verschieben kann, weil erfindungsgemäß die Schraubenfederenden relativ zum Schlauch 20 festgelegt sind: Zu diesem Zweck werden die beiden Enden der Schraubenfeder 30 einerseits durch den Düsenkörper 22 und andererseits durch die Klemmhülse 16 elastisch aufgeweitet, außerdem bilden, wie die Zeichnung erkennen läßt, der Düsenkörper 22 und die Klemmhülse 16 auch axiale Anschläge für die Schraubenfeder.

Erfindungsgemäß wird die handelsübliche Schraubenfeder 30 von einem Metallfederdraht mit kreisrundem Querschnitt gebildet, wobei der Federdrahtdurchmesser kleiner als die Wandstärke des Schlauchs 20 ist und - wenn der Schlauch 20, anders als dargestellt, gestreckt ist und keine Krümmungen aufweist - die einander in Schlauchlängsrichtung benachbarten Schraubenfederabschnitte zumindest nahezu gegeneinander anliegen. Auf diese Weise wird sichergestellt, daß die Schraubenfeder 30 die Flexibilität des Schlauchs 20 zumindest nicht nennenswert beeinträchtigt und, wie die Zeichnung deutlich erkennen läßt, auch bei einem verhältnismäßig stark gekrümmten Werkstück die Außenwandfläche des Schlauchs 20 nicht mit der Innenwandfläche des Werkstücks, d. h. des Rohrs 10, in Kontakt kommen kann.

Beim Innenstrahlen des Rohrs 10 wird so vorgegangen, daß der Schlauch 20 samt der Schraubenfeder 30 und der Strahldüse 24 in das Rohr 10 eingeschoben wird und während des Kugelstrahlens die erfindungsgemäße Einrichtung, d. h. alle in der Zeichnung dargestellten Teile (außer dem Rohr 10) um die Schlauchachse 20a in Rotation versetzt und während des Strahlvorgangs durch das Rohr 10 gezogen wird bzw. werden (grundsätzlich wäre es aber auch denkbar, die erfindungsgemäße Einrichtung während des Strahlvorgangs in das Rohr 10 einzuschieben und in diesem vorzuschieben).

An die Stelle des die Schraubenfeder 30 bildenden Federstahldrahts 30a könnte auch ein geeigneter Kunststoffdraht treten, wenn der hierfür ausgewählte Kunststoff gegenüber dem zu behandelnden Werkstück zu der gewünschten Verminderung der Gleitreibung führt.

Bei der dargestellten bevorzugten Ausführungsform der erfindungsgemäßen Einrichtung ist also der flexible Schlauch mit einer verhältnismäßig eng gewickelten Schraubenfeder ummantelt, die natürlich eine hinreichende Flexibilität aufweisen muß, damit sich die erfindungsgemäße Einrichtung in die für eine Strahlbehandlung vorgesehenen Kanäle einschieben läßt.

## Patentansprüche

1. Einrichtung zur Durchführung einer Strahlbehandlung der Innenwand eines Kanals mit einem Strahl körnigen Materials, insbesondere der Innenwand eines wenigstens eine Krümmung aufweisenden Metallrohrs (10) mit einem Strahl von Metallkugeln, wobei die Einrichtung einen Schlauch (20) zur Einleitung des Partikelstrahls in den Kanal und am auslaßseitigen Ende des Schlauchs eine Strahlumlenk- und -auslaßvorrichtung (24) aufweist, mit der sich der Partikelstrahl gegen die Kanalwand richten läßt, **dadurch gekennzeichnet, daß** die Außenseite des Schlauchs (20) von einem die Reibung zwischen Schlauch und Kanalwand vermindernden drahtförmigen Element (30) wendelförmig umgeben ist.

2. Einrichtung nach Anspruch 1, **dadurch gekennzeichnet, daß** der Schlauch (20) flexibel ist.

3. Einrichtung nach Anspruch 1 oder 2, **dadurch gekennzeichnet, daß** der Schlauch (20) ein Polyurethanschlauch ist.

4. Einrichtung nach einem der Ansprüche 1 bis 3, **dadurch gekennzeichnet, daß** das drahtförmige Element (30) eine von der Schlauchwand abgewandte abgerundete Kuppe aufweist.

5. Einrichtung nach einem der Ansprüche 1 bis 4, **dadurch gekennzeichnet, daß** der Schlauch (20) zumindest nahezu über seine gesamte, in den Kanal einzuführende Länge mit dem drahtförmigen Element (30) versehen ist.

6. Einrichtung nach einem der Ansprüche 1 bis 5, **dadurch gekennzeichnet, daß** die Enden des drahtförmigen Elements (30) in Schlauchlängsrichtung relativ zum Schlauch (20) unverschiebbar gehalten sind.

7. Einrichtung nach einem der Ansprüche 1 bis 6, **dadurch gekennzeichnet, daß** der Durchmesser des drahtförmigen Elements (30) höchstens gleich der und vorzugsweise kleiner als die Wandstärke des Schlauchs (20) ist.

8. Einrichtung nach einem der Ansprüche 1 bis 7, **dadurch gekennzeichnet, daß** das drahtförmige Element von einer den Schlauch (20) umfassenden Schraubenfeder (30) gebildet wird.

9. Einrichtung nach Anspruch 8, **dadurch gekennzeichnet, daß** bei geradlinig verlaufendem Schlauch (20) der Abstand einander in Schlauchlängsrichtung benachbarter Schraubenfederabschnitte ungefähr gleich oder kleiner als der Durchmesser des Federdrahts (30a) ist.

10. Einrichtung nach Anspruch 9, **dadurch gekennzeichnet, daß** bei geradlinig verlaufendem Schlauch (20) einander in Schlauchlängsrichtung benachbarte Schraubenfederabschnitte gegeneinander anliegen.

11. Verfahren zur Durchführung einer Strahlbehandlung der Innenwand eines Kanals mit einem Strahl körnigen Materials, insbesondere der Innenwand eines wenigstens eine Krümmung aufweisenden Metallrohrs mit einem Strahl von Metallkugeln, **dadurch gekennzeichnet, daß** eine Einrichtung nach einem der Ansprüche 1 bis 10 in den Kanal eingeführt und während der Strahlbehandlung um die Schlauchachse (20a) gedreht sowie entlang des Kanals verschoben wird.

## Claims

1. Device for carrying out a particle blasting treatment of the inner wall of a channel with a stream of granular material, in particular, the inner wall of a metal pipe (10) having at least one curvature with a stream of metal balls, wherein the device has a tube (20) for introducing the stream of particles into the channel and a stream deflection and outlet device (24) at the end of the tube on the outlet side for directing the stream of particles against the channel wall, **characterized in that** the outer side of the tube (20) is surrounded in a spiral shape by a wire-like element (30) reducing the friction between tube and channel wall.

2. Device as defined in claim 1, **characterized in that** the tube (20) is flexible.

3. Device as defined in claim 1 or 2, **characterized in that** the tube (20) is a polyurethane tube.

4. Device as defined in any one of claims 1 to 3, **characterized in that** the wire-like element (50) has a rounded crest facing away from the tube wall.

5. Device as defined in any one of claims 1 to 4, **characterized in that** the tube (20) is provided with the wire-like element (30) at least approximately over its entire length to be introduced into the channel.

6. Device as defined in any one of claims 1 to 5, **characterized in that** the ends of the wire-like element (30) are held so as to be non-displaceable relative to the tube (20) in a longitudinal direction of the tube.

7. Device as defined in any one of claims 1 to 6, **characterized in that** the diameter of the wire-like element (30) is at the most equal to and preferably smaller than the thickness of the wall of the tube (20).

8. Device as defined in any one of claims 1 to 7, **characterized in that** the wire-like element is formed by a helical spring (30) enclosing the tube (20).

9. Device as defined in claim 8, **characterized in that** the distance between sections of the helical spring adjacent to one another in a longitudinal direction of the tube is approximately the same as or smaller than the diameter of the spring wire (30a) when a tube (20) extends in a straight line.

10. Device as defined in claim 9, **characterized in that** sections of the helical spring adjacent to one another in a longitudinal direction of the tube abut on one another when a tube (20) extends in a straight line.

11. Process for carrying out a particle blasting treatment of the inner wall of a channel with a stream of granular material, in particular, the inner wall of a metal pipe having at least one curvature with a stream of metal balls, **characterized in that** a device as defined in any one of claims 1 to 10 is introduced into the channel and is turned about the tube axis (20a) as well as moved along the channel during the particle blasting treatment.

## Revendications

1. Dispositif pour mettre en oeuvre un traitement, par projection, de la paroi intérieure d'un canal avec un jet de matériaux granuleux, en particulier de la paroi intérieure d'un tube métallique (10) présentant au moins une courbure, avec un jet de billes métalliques, dispositif présentant un tuyau (20) pour introduire le jet de particules dans le canal et, à l'extrémité côté évacuation du tuyau, un dispositif de déviation et d'évacuation de jet (24), à l'aide duquel le jet de particules peut être orienté contre la paroi de canal, **caractérisé en ce que** la face extérieure du tuyau (20) est entourée en forme d'hélice par un élément (30) filamentaire, ayant comme effet de diminuer le frottement entre le tuyau et la paroi de canal.

2. Dispositif selon la revendication 1, **caractérisé en ce que** le tuyau (20) est flexible.

3. Dispositif selon la revendication 1 ou 2, **caractérisé en ce que** le tuyau (20) est un tuyau en polyuréthane.

4. Dispositif selon l'une des revendications 1 à 3, **caractérisé en ce que** l'élément filamentaire (30) présente un dôme arrondi, opposé à la paroi de tuyau.

5. Dispositif selon l'une des revendications 1 à 4, **caractérisé en ce que** le tuyau (20) est muni, à peu près sur toute sa longueur à introduire dans le canal, de l'élément (30) filamentaire.

6. Dispositif selon l'une des revendications 1 à 5, **caractérisé en ce que** les extrémités de l'élément (30) filamentaire sont maintenues de façon indéplaçable en direction longitudinale du tuyau, par rapport au tuyau (20).

7. Dispositif selon l'une des revendications 1 à 6, **caractérisé en ce que** le diamètre de l'élément (30) filamentaire est au maximum égal et, de préférence, inférieur à l'épaisseur de paroi du tuyau (20) ;

8. Dispositif selon l'une des revendications 1 à 7, **caractérisé en ce que** l'élément filamentaire est formé par un ressort hélicoïdal (30) entourant le tuyau (20).

9. Dispositif selon la revendication 8, **caractérisé en ce que**, dans le cas d'un tuyau (20) à allure rectiligne, l'espacement de tronçon de ressorts hélicoïdaux voisins les uns des autres dans la direction longitudinale du tuyau est à peu près identique ou inférieur au diamètre du fil de ressort (30a).

10. Dispositif selon la revendication 9, **caractérisé en ce qu'**en cas de tuyau (20) à allure rectiligne, des tronçons de ressort hélicoïdal, voisins les uns des autres en direction longitudinale du tuyau, viennent en appui les uns contre les autres.

11. Procédé de mise en oeuvre d'un traitement, par projection, de la paroi intérieure d'un canal avec un jet de matériaux granuleux, en particulier de la paroi intérieure d'un tube métallique, présentant au moins un coude, avec un jet de billes métalliques,
**caractérisé en ce qu'**un dispositif selon l'une des revendications 1 à 10 est introduit dans le canal et tourné autour de l'axe de tuyau (20a) et déplacé le long du canal, pendant le traitement par projection.
